# EUROPÄISCHE PATENTSCHRIFT

(11) **EP 0 828 017 B1**
(45) Veröffentlichungstag und Bekanntmachung des Hinweises auf die Patenterteilung: **28.11.2001**
(21) Anmeldenummer: 97113583.5
(22) Anmeldetag: 06.08.1997
(51) Int. Cl.: D01D 4/06, D01D 4/08

(54) **Spinnbalken**
Spinning beam
Bloc de filage

(30) Priorität: 04.09.1996 DE 19635846
(43) Veröffentlichungstag der Anmeldung: 11.03.1998
(73) Patentinhaber: B a r m a g AG, D-42897 Remscheid (DE)
(72) Erfinder: Schäfer, Klaus, Dr., 42897 Remscheid (DE)
(74) Vertreter: Kahlhöfer, Hermann, Dipl.-Phys.

(56) Entgegenhaltungen:
- DE-A- 3 343 714
- GB-A- 720 032
- US-A- 3 891 379
- US-A- 5 051 088

## Beschreibung

Die Erfindung betrifft einen Spinnbalken nach dem Oberbegriff des Anspruchs 1. Ein solcher Spinnbalken ist durch die DE 33 43 714 A1 bekannt.

Schmelzspinneinrichtungen zum Erspinnen von Chemiefasern mit Anordnung der Spinnköpfe in Spinnbalken sind aus dem Stand der Technik - s. beispielsweise US-PS 3,891,379, DE 33 43 714 A1, DE-GM 84 07 945 oder EP-B 0 163 248 - in unterschiedlichen Ausführungen bekannt. Alle oder doch die meisten der bekannten Spinneinrichtungen sind technisch aufwendig ausgeführt um mindestens annähernd gleiche Betriebsbedingungen an den mit jeweils gleichem Programm betriebenen Spinnstellen zu erreichen. Diese Anstrengungen sind notwendig und auch üblich, um qualitativ hochwertige Multifilamentfäden herzustellen. Dies führt dazu, daß auch der erforderliche Wartungsaufwand hoch ist.

Durch die eingangs genannte DE 33 43 714 A1 wurde eine Anlage zum doppelseitigen fortlaufenden Verspinnen von Chemiefasern bekannt, die einen doppelseitigen Spinnblock aufweist. Dieser Spinnblock umschließt ein geschlossenes, beheiztes Konstruktionsbauteil, in welches dieses durchdringende, senkrecht und in Reihe ausgerichtete Rohre eingesetzt sind, in denen jeweils aus einem Filter und einer Spinndüsenplatte bestehende Spinnstellen untergebracht sind. In dem genannten Spinnblock sind Schmelzedosierpumpen (Dosierzahnradpumpen) untergebracht, die über Verteilerleitungen von einem Aufschmelzextruder mit Spinnschmelze versorgt werden und diese zu den Spinnstellen weiterfördern. Bei diesen Schmelzedosierpumpen ragt jedoch nur jeweils der die Anschlüsse für die Spinnschmelze enthaltende Teil in das beheizte Konstruktionsbauteil (Gefäß) hinein.

Die Beheizung des geschlossenen Gefäßes erfolgt durch ein in der eingangs genannten DE 33 43 714 A1 als diathermisch bezeichnetes, durch elektrische Widerstandsheizelemente aufgeheiztes, in einem unter den Spinndüseneinheiten vorgesehenen Sumpf enthaltenes Öl. Beheizt werden dabei allerdings nur die in dem geschlossenen Inneren des Spinnblocks liegenden Teile.

Auch die durch die eingangs genannte DE 33 43 714 A1 bekannte Konstruktion weist erhebliche Nachteile auf. Das mit einem Spinnbalken vergleichbare Konstruktionsbauteil zeigt einen stark zerklüfteten, nur sehr aufwendig herzustellenden Aufbau. Zudem liegen, wie bereits erwähnt, die genannten Schmelzedosierpumpen in der Wärmeisolierung und nur zum Teil innerhalb des geschlossenen Gefäßes. Sie sind daher nur teilweise beheizt.

In der U.S.-Patentschrift 5,051,088 ist eine einzelne Spinnstation beschrieben und dargestellt, die einem der senkrechten Rohre des Spinnbalkens gemäß der DE 33 43 714 A1 in ihrer Funktion entspricht. Diese Spinnstation besteht im wesentlichen aus einem massiven zylindrischen Kern, der in einer unteren zylindrischen Ausnehmung einen Düsentopf aufnimmt. Radial seitlich mündet in den zylindrischen Kern die Schmelzezuführleitung. Gegenüber der Schmelzezuführleitung weist der zylindrische Kern eine Ausnehmung auf, in welche die Schmelzedosierpumpe mit einem Teil ihrer Länge einsetzbar ist. Im zusammengebauten Zustand ist der zylindrische Kern in ein Rohr eingesetzt, das ihn auf seiner gesamten Länge umgibt. Auf der Seite der Schmelzezuführleitung hat dieses Rohr einen etwa über seine halbe Länge gehenden Längsschlitz, so daß Rohr und zylindrischer Kern auch bei angeschlossener Schmelzezuführleitung in Längsrichtung auseinandergezogen werden können. Die gegenüberliegende Schmelzedosierpumpe hingegen befindet sich auf einem Teil ihrer Länge in der schon erwähnten Ausnehmung des zylindrischen Kerns, mit dem übrigen Teil ihrer Länge jedoch in einem Abzweigstutzen des Rohres. Zudem ist die Antriebswelle der Dosierpumpe seitlich aus dem Abzweigstutzen herausgeführt. Bei eine Demontage muß zuerst der Antrieb der Schmelzedosierpumpe gelöst werden, sodann muß die gesamte Schmelzedosierpumpe in radialer Richtung aus dem zylindrischen Kern und dem Rohr entfernt werden; erst danach ist ein Auseinanderziehen von Rohrmantel und zylindrischem Kern möglich. Sind daher mehrere dieser Spinnstationen einer Reihe in einem Spinnbalken angeordnet, ergeben sich erhebliche Demontagearbeiten, die zeitraubend sind.

Zur Beheizung sind bei dieser vorbekannten Spinnstation in dem Rohrmantel Widerstandsheizelemente vorgesehen. Damit kann nicht gewährleistet werden, daß innerhalb eines Spinnbalkens alle Spinnstationen mit derselben Intensität beheizt werden. Die U.S.-Patentschrift 5,051,088 enthält auch keinerlei Hinweis darauf, wie diese bekannte Spinnstation in einen Spinnbalken eingebaut werden soll, der als gasdichtes Gefäß ausgebildet und von einer Mehrzahl derartiger Spinnstationen durchdrungen ist. Erwähnt ist lediglich eine Befestigung des äußeren Rohrmantels an einer senkrechten Platte mit Hilfe von Rippen, die von dem Rohrmantel abstehen.

Der Erfindung liegt danach die Aufgabe zugrunde, insbesondere den zur Herstellung sowie den zum Betrieb und zur Wartung der Spinnstellen erforderlichen Aufwand zu verringern und für alle Spinnstellen des Spinnbalkens gleiche Produktionsbedingungen zu erreichen. Diese Aufgabe wird erfindungsgemäß durch die Merkmale des Anspruchs 1 gelöst.

Die Vorteile des Spinnbalkens nach Anspruch 1 liegen in einer gleichmäßigen Beheizung sämtlicher schmelzeführenden Bauteile für alle Spinnstellen sowie einer guten Zugänglichkeit der zu wartenden Baugruppen mit Schmelzedosierpumpe, Pumpenantrieb und Düsenpaket. Zusätzlich ergeben sich vorteilhafte Lösungen für die Montage und den Einbau vorgefertigter Baugruppen in das die Spinnstellen umschließende Gefäß.

Vorteilhafte Ausgestaltungen der Erfindung sind in den abhängigen Ansprüchen angegeben und in den Zeichnungen näher erläutert.

So ist in allen Fällen das zentrale Bauteil der Spinnstelle die in jedes Rohr fest eingebaute Tragplatte mit ihrem Schmelzekanal und einem Anschluß an die Schmelzezuführleitung. Die Tragplatte füllt den Querschnitt jedes Rohres aus und verhindert Wärmeverluste durch eine Kaminwirkung in den senkrechten Rohren. Die Schmelzedosierpumpe ist jeweils eine kleine Einzelpumpe mit einer an den Rohrinnenquerschnitt angepaßten Außenkontur. Sie kann nach Anspruch 2 in Spinnrichtung gesehen unterhalb der Tragplatte oder alternativ nach Anspruch 7 auf der Tragplatte befestigt sein. Im ersten Fall ist der Düsentopf mit dem selbstdichtenden Düsenpaket nach Anspruch 5 bzw. Anspruch 10 durch eine Schraubverbindung nach Anspruch 3 bzw. 8 mit einem kreiszylindrischen Vorsprung an der unteren Pumpenplatte verbunden; im zweiten Fall liegt der Vorsprung für die Befestigung des Düsentopfes an der Unterseite der Tragplatte vor. Alternativ ist nach Anspruch 4 bzw. 9 eine Befestigung des Düsentopfes, der dann die Befestigungsmittel am Außenumfang trägt, an dem Innenumfang des die schmelzeführenden Bauteile aufnehmenden senkrechten Rohres vorgesehen.
Die Pumpenantriebswelle wird in allen Fällen von oben montiert. Sie ist im ersten Fall durch die Tragplatte axial hindurchgeführt, im zweiten Fall ist sie kürzer und reicht nur bis zu den Pumpenrädern.

Die Schmelzezuführleitung ist eine rohrförmige Verteilerleitung, die mit dem von ihr durchdrungenen Boden des Heizkessels oder Gefäßes insbesondere durch Verschweißen dichtend verbunden ist. Innerhalb des Gefäßes verläuft sie ohne Gefälle und ist mit gleichem Abstand zu der Reihe der Spinnstellen seitlich an diesen entlanggeführt. Die Verbindung zwischen der Verteilerleitung und dem in der Tragplatte vorgesehenen, zu der Spinnpumpe führenden Schmelzekanal wird bei einer bevorzugten Ausbildung durch eine Stichleitung hergestellt, die jeweils von der Verteilerleitung zu dem Schmelzekanal in der Tragplatte geführt ist und die insbesondere von der Unterseite der Verteilerleitung ausgeht. Diese ist, um dies zu ermöglichen, höher gelegt als die Eingänge der Schmelzekanäle in den Tragplatten (Anspruch 14).
Die Schmelzezuführleitung kann aber auch so ausgelegt sein, daß die Verteilerleitung im Spinnbalken in eine Mehrzahl von Stichleitungen gleicher Länge und vorzugsweise gleichen Druckgefälles verzweigt ist, die jeweils an den Schmelzekanal in der Tragplatte einer Spinnstelle angeschlossen sind (Anspruch 15).

Die einzelne Spinnpumpe besteht aus drei Platten mit zwei Seitenwänden und der die Zahnräder aufnehmenden Brillenplatte. Es besteht die Möglichkeit, durch Ausbau nach oben oder alternativ nach Abschrauben des Düsentopfes die Spinnpumpe beispielsweise zur Reinigung oder zum Austausch von Teilen aus- und wieder einzubauen.

Erfindungsgemäß wird der die Düsenplatte, den Filtereinsatz, die Verteilerplatte und den die Dichtmembran belastenden Druckkolben aufnehmende Düsentopf an der an der Tragplatte befestigten Spinnpumpe oder der Tragplatte selbst aufgehängt. Hierzu kann die nach unten zeigende Wand der unteren Spinnpumpenplatte an ihrer Unterseite einen mit einem Gewinde versehenen Vorsprung aufweisen. Der obere Rand des Düsentopfes ist mit einem Gegengewinde versehen, so daß der Düsentopf mit der Spinnpumpe verschraubt werden kann. Dabei kann der Vorsprung ringförmig sein und ein Innengewinde aufweisen oder eine kreiszylindrische Hüllfläche mit Außengewinde haben. In eine zentrale Bohrung des Druckkolbens kann bevorzugt zum nochmaligen Durchmischen der die Spinnpumpe verlassenden Schmelze ein statisch wirkeder Mischeinsatz eingesetzt sein. Weitere bevorzugte Formen der Befestigung sind ein Bajonettverschluß oder eine Gewindeverbindung mit dem den Düsentopf aufnehmenden senkrechten Rohr.

Für das erfindungsgemäße Gefäß zur Aufnahme des Heizmediums wird eine glatte, möglichst wenig zerklüftete Form angestrebt. Dabei kann die Grundform des Querschnitts im wesentlichen rechteckig oder kreisförmig sein, wobei entscheidend sein kann, daß als Ausgangsmaterial für ein kreiszylindrisches Gehäuse eine große Auswahl an Rohren unterschiedlichster Durchmesser, Wandstärken, usw. zur Verfügung steht, während ein rechteckiger Querschnitt Vorteile für die Gestaltung aufweisen kann. In jedem Fall kann die erforderliche gas- und druckdichte Verbindung zwischen der Gefäßwand und den Spinnstellen bzw. den die Enden der Spinnstellen bildenden Rohrabschnitte direkt oder indirekt durch Verschweißen hergestellt werden.

Zur Herstellung des erfindungsgemäßen Spinnbalkens kann so vorgegangen werden, daß - ggf. mit einer geeigneten, die genaue Lage und die Maßhaltigkeit bei der Anordnung der Einzelteile der Spinnstellen sowie der Schmelzezuführung gewährleistenden Montagevorrichtung - zunächst die Spinnstellen zusammengesetzt und mit der Schmelzeverteilerleitung räumlich so verbunden werden, daß sie in das vorher mit den die senkrechten Rohre aufnehmende bzw. deren Orte markierende Durchdringungsbohrungen versehene stirnseitig offene Gefäß als Baueinheit eingeschoben werden können.

Dabei ist zu beachten, daß hierfür die Länge der montierten Spinnstellen kleiner sein muß als die Höhe des rechteckigen Gefäßes bzw. die in den die Spinnstellen tangierenden Ebenen liegenden Sehnen des Kessels mit kreisrundem Rohrquerschnitt.

In beiden Fällen kann nach Erreichen der Einbaupositionen der gesamte Einbauteil mit den unteren Enden der Rohre (Montagerohre) so abgesenkt werden, daß die Enden in die vorgesehenen Bohrungen des Gefäßes eingeführt und mit dem Gehäuse verbunden werden können. Danach können mit geeigneten Mitteln die oberen Enden der Rohre (Verbindungsrohre) mit der Gefäßwand gas- und druckdicht verbunden werden.

So kann bei einer bevorzugten Ausbildungsform der Erfindung diese Verbindung hergestellt werden, indem zunächst der untere Rand des Montagerohrs nach dem Einschieben unmittelbar mit der Gefäßwand verschweißt wird. Danach wird das Verbindungsrohr mit dem Spinnbalkengehäuse beispielsweise verbunden, indem in die obere Gehäusebohrung ein mit einem Rohransatz versehener Montagering, dessen Innendurchmesser dem Außendurchmesser des Verbindungsrohrs mit geringem Montagespiel entspricht, zunächst lose eingesetzt und über das Verbindungsrohr geschoben wird. Danach kann beispielsweise zunächst der Rohransatz des Montageringes zur Festlegung seiner Lage mit dem Gehäuse und anschließend mit dem oberen Rand des Verbindungsrohrs verschweißt werden (Anspruch 22).

Um in dem gesamten Düsentopf eine möglichst gleichmäßige Temperatur zu halten, ist anzustreben, daß der notwendige Spalt zwischen Montagerohr und Düsentopf möglichst eng ist. Daher ist, um einen engen und gleichmäßigen Spalt nicht durch die Verschweißung des Montagerohrs mit der Wand des Gefäßes zu gefährden, eine weitere Möglichkeit zur Herstellung einer gas- und druckdichten Verbindung zwischen dem Montagerohr und der Rohrwand in Anspruch 23 angegeben. Sie ergibt sich beispielsweise dadurch, daß ggf. bereits vor dem Einschieben des Montageteils in die unteren Bohrungen zur Aufnahme der Spinnstellen Montageringe eingeschweißt werden, die an ihren in das Gefäß reichenden Enden radial nach innen gerichtete Dichtbunde haben. Mit den freien Enden der Montagerohre können vor der Montage aufgeschobene und gasdicht mit dem Montagerohr verbundene, Außengewinde aufweisende Gewinderinge vorgesehen sein, die ebenfalls an ihren in das Gefäß weisenden Enden einen mit dem Dichtbund des Montagerohrs zusammenwirkenden Dichtbund aufweisen. Durch Ringmuttern, die sich auf den Außenrändern der eingeschweißten Montageringe mit Bunden abstützen und in den Montageringen geführt sind, können dann die Gewinderinge der Montagerohre mit ihren Dichtbunden radial nach außen bewegt und durch Einlegen von zwischen die Dichtbunde gelegten Dichtringen dichtend gegen die Dichtbunde der Montagerohre angepreßt werden.

Die Beheizung des Spinnbalkens kann in bekannter Weise durch ein bei Spinntemperatur als Sattdampf vorliegendes Heizmedium wie beispielsweise Diphenyl erfolgen. Hierfür können außerhalb des Spinnbalkens liegende bekannte Heizeinrichtungen ebenso benutzt werden, wie in die Spinnbalken integrierte, unabhängige Einzelheizungen, beispielsweise im Kondensatsumpf liegende Heizstäbe.
Anhand der in der beigegebenen Zeichnung dargestellten Ausführungsbeispiele wird die Erfindung näher erläutert.

Es zeigen:
- Fig. 1: einen erfindungsgmäßen Spinnbalken mit rechteckigem Querschnitt und Fremdbeheizung;
- Fig. 2: einen Spinnbalken nach Fig. 1 mit abgeänderter Befestigung des Düsentopfes (als Ausschnitt);
- Fig. 3: den Spinnbalken nach Fig. 1 mit abgeändertem Aufbau der Spinnstelle;
- Fig. 5: das Detail eines Spinnbalkens ähnlich Fig. 1 mit im Gehäuse vorgesehener Heizung;
- Fig. 6: ein Spinnbalken mit im wesentlichen kreisrundem Gehäusequerschnitt und auf der Unterseite angesetzter Heizung;
- Fig. 7: wie Fig. 6, jedoch mit einseitiger Heizungsanordnung;
- Fig. 8: ähnlich Fig. 6, jedoch mit Heizung im Spinnbalkengehäuse;
- Fig. 9: Seitenansicht eines Abschnitts der montierten Einbaueinheit;
- Fig. 10: die Ausgestaltung einer gasdichten Verbindung zwischen Gehäuse und Montagerohr;
- Fig. 11: aus zwei rechteckigen Ausführungen zusammengesetzter Spinnbalken mit zwei parallelen Reihen von Einzelspinnstellen;
- Fig. 12: wie Fig. 11, jedoch aus zwei Ausführungen mit kreisrundem Querschnitt;
- Fig. 13: Querschnitt einer Schmelzspinnanlage mit einem Spinnbalken entsprechend Fig. 11.

Die Fig. 1 zeigt als erstes Ausführungsbeispiel den Querschnitt eines im Querschnitt rechteckigen Spinnbalkens 1 mit der Schmelzezuführleitung (gebildet aus der Verteilerleitung 7 und der Stichleitung 8), Spinnstelle 9 und Beheizung.

Zentraler Teil der Spinnstelle 9 ist eine kreiszylindrische Tragplatte 4, von deren unterem Rand her ein Montagerohr 3 als unterer Rohrabschnitt des senkrechten Rohrs aufgeschoben und gas- und druckdicht, beispielsweise durch Verschweißen, befestigt ist. Innerhalb des Montagerohres 3 ist an der Unterseite der Tragplatte 4 eine aus einer oberen Seitenplatte 10, einer die Zahnräder 13, 14 aufnehmenden Gehäuseplatte 11 (Brillenplatte) und einer unteren Seitenplatte 12 sowie der von oben durch eine Bohrung in der Tragplatte 4 zum Zahnrad 13 geführten Antriebswelle 15 bestehende Schmelzedosierpumpe (Spinnpumpe) vorzugsweise lösbar befestigt (nicht dargestellt). Zur Versorgung der Spinnpumpe mit Schmelze ist in der Tragplatte 4 ein von deren Umfang zum Spinnpumpeneintritt geführter Schmelzekanal 8A vorgesehen, der über eine Stichleitung 8 mit der Verteilerleitung 7 verbunden ist.

Hier ist darauf hinzuweisen, daß bei der gewählten Ausführung der Spinnpumpe deren Einlauf außerhalb der Tragplattenachse liegt und die gewählte Darstellung den Weg der Schmelze und nicht die tatsächlichen Zuordnungen erkennen läßt. Die Darstellung weicht daher von der realen Situation ab.

Die untere Seitenplatte 12 der Spinnpumpe weist einen mit einem Außengewinde 17 versehenen zentralen Vorsprung 121 auf, mit dem ein Düsentopf 16 verschraubt ist. In diesem sind bei der dargestellten Ausführung - von unten nach oben betrachtet - die Spinndüsenplatte 24, eine Verteilerplatte 22, der Filtereinsatz 21, sowie eine Dichtmembran 20 und ein diese belastender Druckkolben 18 untergebracht. In eine zentrische Bohrung des Druckkolbens 18 ist außerdem ein Mischer, beispielsweise ein statisches Mischelement 19, eingesetzt.

Von dem oberen Rand der Tragplatte 4 erstreckt sich ein ebenfalls mit dieser gas- und druckdicht verbundener oberer Rohrabschnitt, der als Verbindungsrohr 5 bezeichnet ist nach oben und im wesentlichen bis zu einer zur unteren Bohrung 48 konaxialen Bohrung 50 der Gefäßwand des Gefäßes 2, die einen etwas größeren Durchmesser hat als die untere Bohrung 48.

Bei der Gestaltung und Montage der aus mehreren Spinnstellen 9 und deren Verbindung mit der Verteilerleitung 7 bestehenden Einbaueinheit 49 gemäß Fig. 9 ist darauf zu achten, daß der Querschnitt einer die Einbaueinheit 49 Einhüllenden im freien Querschnitt des Gefäßes 2 (Boiler, Kessel) Platz findet. Die notwendige Länge des Montagerohrs 3 ergibt sich durch den Platzbedarf von Spinnpumpe 10 - 15 und Düsentopf 16, weshalb die Länge des Verbindungsrohrs 5 auf ein das Einschieben der Einbaueinheit 49 in das Gefäß 2 ermöglichendes Maß zu begrenzen ist. Nach dem Einschieben und Justieren der Einbaueinheit 49 kann diese insgesamt so weit abgesenkt werden, daß die Montagerohre 3 mit einer zur Herstellung einer Schweißverbindung ausreichenden Länge über die Ränder der unteren Bohrungen 48 nach außen ragen, so daß die Schweißnähte am Umfang der senkrechten Rohre hergestellt werden können. Daher enden jedoch die Verbindungsrohre 5 in einiger Entfernung unter den mit den unteren koaxialen oberen Gehäusebohrungen 50, so daß ein einfaches Verschweißen nicht möglich ist.

In der Fig. 1 ist eine Möglichkeit zur Herstellung einer Verbindung zwischen dem einzelnen Verbindungsrohr 5 und dem Rand der oberen Gehäusebohrung 50 dargestellt. Hierzu wird zunächst ein in die obere Bohrung 50 passender, mit einem Rohransatz 6A versehener Montagering 6 (Flansch), dessen Innendurchmesser dem Außendurchmesser des Verbindungsrohres 5 mit geringem Montagespiel entspricht, in die Bohrung 50 eingesetzt und derart über das Verbindungsrohr 5 geschoben, daß dessen oberer Rand in den Rohransatz 6A hineinragt. Dann wird der Rohransatz 6A zunächst mit der Gefäßwand und anschließend mit dem oberen Rand des Verbindungsrohrs 5 am Umfang verschweißt.

Der Spinnbalken 1 gemäß Fig. 1 wird indirekt, d.h. von einer außerhalb des Spinnbalkens 1 liegenden, nicht gezeigten Heizquelle aus, beispielsweise mit Diphenyl als Heizmedium, beheizt. Hierzu sind in den Gefäßwänden des Spinnbalkens 1 Zuleitungen 34 für das dampfförmige Heizmedium sowie im Boden Kondensatabläufe 35 vorgesehen.

Fig. 2 zeigt als Ausschnitt des Spinnbalkens 1 nach Fig. 1 eine abweichende Befestigung des Düsentopfes 16. Hier ist das Montagerohr 3 in axialer Richtung auf einen etwas größeren Innendurchmesser ausgenommen und im oberen Abschnitt, der bis zur unteren Seitenplatte 12 der Spinnpumpe reicht, mit einem Innengewinde 51 oder einer Bajonettverbindung versehen. Mit diesem Gewinde 51 oder Bejonett wird der Düsentopf 16 mit Außengewinde oder dem Gegenstück der Bajonettverbindung und unter Einfügung eines Dichtringes 52 verschraubt. Dabei ist die Schmelzeabdichtung durch die axiale Beweglichkeit des die Dichtmembran 20 belastenden Druckkolbens 18 gewährleistet.

Fig. 3 zeigt einen alternativen Aufbau der Spinnstelle. Hier hat die Tragplatte 4 an ihrer Unterseite den Vorsprung 41 mit Außengewinde 17 zur Befestigung des Düsentopfes 16. Die Spinnpumpe ist auf der Oberseite der Tragplatte 4 montiert und durch das Verbindungsrohr 5 nach oben ausbaubar. Die Schmelzeeinlaßkanäle 8A und der Auslaßkanal sind in der Tragplatte 4 entsprechend diesem Aufbau angelegt. Der weitere Auf- und Zusammenbau des Spinnbalkens 1 entspricht dem bei der Beschreibung der Fig. 1 geschilderten.

Fig. 4 ist ein Ausschnitt des Spinnbalkens nach Fig. 3 mit einer Befestigung des Düsentopfes 16 entsprechend Fig. 2 am Montagerohr 3.

Den unteren Teil des Querschnitts einer von der in Fig. 1 dargestellten abweichenden Ausführung des erfindungsgemäßen Spinnbalkens zeigt die Fig. 5. Bei ihr ist eine Spinnpumpe 11 - 15 eingebaut, deren obere Seitenplatte 10 durch die zur Spinnpumpe zeigende Seite der Tragplatte 4 ersetzt ist. Außerdem ist der Ansatz 17B der unteren Gehäuseplatte 12A hier ringförmig und mit einem Innengewinde 17A versehen, während der Düsentopf 16A zur Befestigung am Ansatz 17B ein Außengewinde aufweist.

Um ein Verziehen des Montagerohrs 3 durch das Verschweißen mit der Gefäßwand zu vermeiden, ist die in der Fig. 5 gezeigte Verbindung zwischen dem Montagerohr 3 und der unteren Gehäusebohrung 48 durch eine schraubbare Verbindung 28 - 31 hergestellt, welche weiter unten in Verbindung mit der Fig. 10 näher erläutert wird.

Als weiteren Unterschied weist die Ausführung der Fig. 5 eine eigene integrierte Beheizung auf mit einem Kondensatsammler 36 für das flüssige Heizmedium 25 sowie einem in dem Kondensatsammler vorgesehenen, in das flüssige Heizmedium eintauchenden Heizstab 26. Der Kondensatsammler liegt dabei parallel zur Reihe der Spinnstellen 9.

Die Spinnstelle 9 der in Fig. 6 und Fig. 7 dargestellten Ausführung der Erfindung ist einschließlich ihrer Verbindung mit der Wand des Gefäßes 2 im wesentlichen identisch mit der zur Fig. 1 beschriebenen Ausführung. Von den zuvor beschriebenen Figuren unterscheidet sie sich vor allem dadurch, daß das Gefäß 2A einen im wesentlichen kreisrunden Querschnitt hat. Die Beheizung erfolgt auch hier durch einen in den Spinnbalken 1 integrierten Kondensatsammler 36 mit eintauchenden Heizstäben 26. Um Kondensatansammlungen zwischen den Spinnstellen 9 zu vermeiden, sind die beidseits dargestellten Kondensatsammler, die im wesentlichen durch einzelne Durchbrüche für den Sattdampf mit dem Gefäß 2 (Kessel) verbunden sind, für das Kondensat zwischen den Spinnstellen 9 miteinander und über kleinere Öffnungen auch mit dem Inneren des Gefäßes verbunden. Bei der Abwandlung nach Fig. 7 wurde auf einen der seitlichen Kondensatsammler 36 verzichtet.

Bei der ebenfalls eine Gefäßwand 2A mit kreisförmigem Querschnitt aufweisende Ausführung der Erfindung nach Fig. 8 entspricht die Ausführung der Spinnpumpe ebenso wie die Verbindung zwischen dem Montagerohr 3 und der Gefäßwand 2A derjenigen der Fig. 5. Die Beheizung mit dem Heizmedium 25 durch Heizstäbe 26 ist jedoch in den unteren Teil des Kessels verlegt.

Die Fig. 9 zeigt eine Seitenansicht zweier Spinnstellen 9 sowie eines Abschnitts der Verteilerleitung 7 mit den Stichleitungen 8 nach Weglassen der zum Betrachter weisenden Hälfte der Gefäßwand. Die Ansicht entspricht im wesentlichen einer Ausführung entsprechend Fig. 6 und zeigt insbesondere die zwischen den Spinnstellen 9 vorgesehenen Verbindungen des Kondensatsammlers 36. Die Spinnstellen 9 weisen bevorzugt einen festen Teilungsabstand 32 auf. Der Boden 33 des Gefäßes 2 kann jedoch bei erhöhtem Heizdampfdruck bevorzugt als handelsüblicher Klöpperboden ausgebildet sein.

In der Fig. 10 ist die zur Vermeidung von störenden Verwerfungen durch Schweißverbindungen bei den Ausführungen nach den Figuren 5 und 8 gewählte Schraubverbindung zwischen dem Montagerohr 3 und der unteren Gehäusebohrung 48 bei - nicht gezeigter - Beibehaltung der beschriebenen Verbindung zwischen dem Verbindungsrohr 5 und der oberen Gehäusebohrung 50 vergrößert dargestellt. Der untere Rand des Montagerohrs 3 hat hier einen Bund 3A, gegen den ein mit dem Montagerohr 3 gas- und druckdicht verbundener Gewindering 27 mit Montagegewinde 30 anliegt. Er weist an seinem radial nach innen weisenden Ende einen vorspringenden Ringbund auf und muß vor der Verbindung des Montagerohrs 3 mit der Tragplatte 4 bzw. bei Weglassen des Bunds 3A vor der Montage der Einbaueinheit 49 angebracht werden. In die Gehäusebohrung 48 ist ein Rohrabschnitt 28 eingeschweißt, der an seinem in das Gefäß 2 weisenden Ende einen Innenbund hat. Beide Bunde sind so bemessen, daß sie sich überdecken.

Zur dichtenden Verbindung des Montagerohrs 3 mit der Gefäßwand 2 dient eine Ringmutter 29, die sich beim Einschrauben mit einem Bund auf dem äußeren Rand des Rohrabschnitts 28 abstützt und den Ringbund des Gewinderinges 27 nach dem Dazwischenlegen eines Dichtringes 31 gegen den Innenbund des Rohrabschnitts 28 anpreßt. Eine derartige Lösung ist insbesondere für geringere Heizdampfdrücke geeignet.

Die Figuren 11 bis 13 zeigen besondere Weiterbildungen der Erfindung, bei denen jeweils zwei Spinnbalken 1 miteinander zu einem eine Doppelreihe von Spinnstellen 9 enthaltenden Spinnbalken zusammengefügt sind.

Bei der Fig. 11 sind zwei im wesentlichen der Ausführung gemäß Fig. 1 entsprechende rechteckige Gefäße 2 mit zwei Reihen von Spinnstellen 9 sowie zwei Schmelzeverteilungen 7, 8 kombiniert. Zwischen den beiden Gefäßen sind die zueinander weisenden Wände weggelassen. Im unteren Bereich ist zwischen den Reihen von Spinnstellen 9 jedoch eine Möglichkeit für einen beide Spinnstellenreihen versorgenden Anblaskanal 39 vorgesehen.
Die
Schmelzeverteilerleitungen 7 können auch durch eine gemeinsame Leitung ersetzt sein, an der die Stichleitungen 8 angeschlossen sind. Bei getrennten Leitungen können jedoch getrennte Schmelzeströme, beispielsweise unterschiedlich gefärbte oder behandelte Schmelzeströme, ausgesponnen werden.

Eine ähnlich aufgebaute Kombination mit zwei hier allerdings vollständigen Boilern 2 mit rundem Querschnitt zeigt die Fig. 12. In beiden Fällen ist eine Fremdbeheizung des Heizraums 38 vorgesehen, wobei die Heizdampfzuführung 34 sowie die Konsatabführung der Fig. 11 der Ausführung gem. Fig. 1 entsprechen, während bei der Fig. 12 beide Boiler mit einer Heizdampfverbindung 46 und einer Verbindung 47 für das Kondensat verbunden sind. Dabei kann die Zuführung auf beliebige Weise, beispielsweise durch Verbindung einer Heizdampfzuführung mit der Heizdampfverbindung 46 und der Verbindung einer Kondensatabführung mit der Kondensatleitung 47 erfolgen.

Die Fig. 13 schließlich zeigt im Querschnitt eine zweireihige Spinnanlage, deren Spinnstellen 9 beispielsweise einen Teilungsabstand 32 (Fig. 3) haben, welcher der Länge einer Spulenhülse 44 entspricht. Die Spinnstellen 9 entsprechen ebenso, wie der Spinnbalken 1 der Darstellung der Fig. 11. Auch hier erfolgt die Beheizung des Gefäßes durch Fremdbeheizung. Unterhalb des gemeinsamen Boilers sind zwei aus jeweils einer Anblaskammer 40A, 40B mit Anblasluft versorgte Blaskästen 41 sowie zwei Spinnschächte 42 vorgesehen, während die Filamentscharen 43 auf Spulenhülsen 44 zu Spulen 45 gewickelt werden. Sind beispielsweise in den Reihen jeweils zehn Spinnstellen angeordnet, so ist es möglich, Spulspindeln 52 zu verwenden, auf welche zehn Spulenhülsen 44 hintereinander aufgeschoben und gemeinsam bewickelt werden können. Die Kontaktwalze zum Antrieb der Spulen 45 am Spulenumfang sind schematisch dargestellt und mit 53 bezeichnet.

Dargestellt ist in Fig. 13 schematisch eine Spinnanlage für eine galettenlose Kammspinnerei. Sollten jedoch Abzugseinrichtungen, wie Galetten zum Herstellen fertig verstreckter Fäden (FOY) vorgesehen werden, so sind für diesen Anwendungsfall vorzugsweise alle Galettenachsen parallel zu den Achsen der Spulspindeln 52 und den in Längsrichtung der parallel und hintereinander angeordneten Spinnstellen 9 des Spinnbalkens 1 vorgesehen.

### BEZUGSZEICHENAUFSTELLUNG

- 1: Spinnbalken
- 2: Gefäß
- 3: Montagerohr
- 4: Tragplatte
- 5: Verbindungsrohr
- 6: Montagering, Flansch
- 7: Verteilerleitung
- 8: Stichleitung
- 9: Spinnstelle
- 10: Spinnpumpe, Seitenplatte
- 11: Spinnpumpe, Gehäuseplatte, Brillenplatte
- 12: Spinnpumpe, Seitenplatte
- 13: Pumpenzahnrad, Zahnrad
- 14: Pumpenzahnrad, Zahnrad
- 15: Pumpenantriebswelle, Antriebswelle
- 16: Düsentopf
- 17: Gewinde, Außengewinde
- 17A: Gewinde, Innengewinde
- 17B: Vorsprung
- 18: Druckkolben
- 19: Mischeinsatz, statischer Mischer
- 20: Dichtmembran
- 21: Filtereinsatz
- 22: Verteilerplatte
- 23: Schmelzeraum
- 24: Spinndüsenplatte
- 25: Heizmedium, Kondensat
- 26: Heizstab, Heizkörper
- 27: Gewindering
- 28: Rohrabschnitt
- 29: Ringmutter
- 30: Montagegewinde
- 31: Dichtung
- 32: Teilungsabstand
- 33: Boden des Gefäßes
- 34: Zuleitung Heizmedium
- 35: Kondensatablauf
- 36: Kondensatsammler
- 37: Doppelheizkasten
- 38: Heizraum
- 39: Blaskanal
- 40: Blaskammer
- 41: Blaskasten, Querluftanblasung
- 42: Spinnschacht
- 43: Filamentenschar
- 44: Spulenhülse
- 45: Spule, Wickel
- 46: Verbindungsrohr
- 47: Kondensatleitung
- 48: untere Bohrung (Durchdringung) des Gefäßes
- 49: Einbäueinheit
- 50: obere (Durchdringung) des Gefäßes
- 51: Innengewinde
- 52: Dichtung
- 53: Kontaktwalze
- 54: Vorsprung
- 121: Vorsprung

## Patentansprüche

1. Spinnbalken (1) zum Schmelzspinnen von Chemiefasern, der als gasdichtes Gefäß (2) ausgebildet ist, das von einer Mehrzahl senkrechter Rohre durchdrungen ist, wobei in jedem Rohr ein Düsentopf (16) befestigt ist, der nach unten durch eine Spinndüsenplatte (24) verschlossen ist, und wobei jeder Düsentopf (16) über je eine Schmelzedosierpumpe (10 bis 15) an eine Schmelzezuführleitung angeschlossen ist,
mit den kennzeichnenden Merkmalen:
In jedem Rohr ist in seinem mittleren Bereich eine den Querschnitt ausfüllende Tragplatte (4) befestigt;
an der Tragplatte (4) ist die Schmelzedosierpumpe (10 bis 15) befestigt; unterhalb der Tragplatte (4) ist der Düsentopf (16) befestigt;
die Schmelzezuführleitung ist an einen in der Tragplatte (4) angelegten Schmelzekanal (8A) angeschlossen, und der Schmelzekanal (8A) steht über die Schmelzedosierpumpe (10 bis 15) in druckdichter Verbindung mit dem Düsentopf (16).

2. Spinnbalken (1) nach Anspruch 1,
**dadurch gekennzeichnet, daß**
die Schmelzedosierpumpe (10 bis 15) in Spinnrichtung gesehen unterhalb der Tragplatte (4) angeordnet ist.

3. Spinnbalken (1) nach Anspruch 2,
**dadurch gekennzeichnet, daß**
der Düsentopf (16) mit der Schmelzedosierpumpe (10 bis 15) durch eine Gewinde- (17) oder Bajonettverbindung verbunden ist, vorzugsweise mit einem Vorsprung (17B) an einer Pumpenplatte (12) verschraubt ist.

4. Spinnbalken (1) nach Anspruch 2,
**dadurch gekennzeichnet, daß**
der Düsentopf (16) durch eine Gewinde- (17) oder Bajonettverbindung an dem Innenumfang des Rohres befestigt ist.

5. Spinnbalken (1) nach Anspruch 3 oder 4,
**dadurch gekennzeichnet, daß**
der Düsentopf (16) die Spinndüsenplatte (24) und darüber angeordnet eine Verteilerplatte (22), einen Filtereinsatz (21), eine Dichtmembran (20) und einen diese belastenden, im Düsentopf (16) axial bewegbaren Druckkolben (18) umfaßt.

6. Spinnbalken (1) nach Anspruch 5,
**dadurch gekennzeichnet, daß**
in einer zentrischen Axialbohrung des Druckkolbens (18) ein Mischeinsatz, vorzugsweise ein statisch wirkendes Mischelement (19), angeordnet ist.

7. Spinnbalken (1) nach Anspruch 1,
**dadurch gekennzeichnet, daß**
die Schmelzedosierpumpe (10 bis 15) in Spinnrichtung gesehen oberhalb der Tragplatte (4) angeordnet ist.

8. Spinnbalken (1) nach Anspruch 7,
**dadurch gekennzeichnet, daß**
der Düsentopf (16) mit der Tragplatte durch eine Gewinde- (17) oder Bajonettverbindung verbunden ist, vorzugsweise mit einem Vorsprung (41) an der Tragplatte (4) verschraubt ist.

9. Spinnbalken (1) nach Anspruch 7,
**dadurch gekennzeichnet, daß**
der Düsentopf (16) durch eine Gewinde- (17) oder Bajonettverbindung an dem Innenumfang des Rohres befestigt ist.

10. Spinnbalken (1) nach Anspruch 8 oder 9,
**dadurch gekennzeichnet, daß**
der Spinntopf (16) die Spinndüsenplatte (24) und darüber angeordnet eine Verteilerplatte (22), einen Filtereinsatz (21), eine Dichtmembran (20) und einen diesen belastenden, im Düsentopf (16) axial bewegbaren Druckkolben (18) umfaßt.

11. Spinnbalken (1) nach Anspruch 10,
**dadurch gekennzeichnet, daß**
in einer zentrischen Axialbohrung des Druckkolbens (18) ein Mischeinsatz, vorzugsweise ein statisch wirkendes Mischelement (19) angeordnet ist.

12. Spinnbalken (1) nach mindestens einem der Ansprüche 1 bis 11,
**dadurch gekennzeichnet, daß**
die Antriebswelle (15) der Schmelzedosierpumpe (10 bis 15) achsparallel zur Rohrachse liegt und nach oben über den Rand des senkrechten Rohres ragt.

13. Spinnbalken (1) nach Anspruch 12, in Verbindung mit mindestens einem der Ansprüche 2 bis 6,
**dadurch gekennzeichnet, daß**
die Antriebswelle (15) der Schmelzedosierpumpe (10 bis 15) die Tragplatte (4) in axialer Richtung durchdringt.

14. Spinnbalken (1) nach mindestens einem der Ansprüche 1 bis 13,
**dadurch gekennzeichnet, daß**
die Schmelzezuführleitung eine Verteilerleitung (7) ist, die im Spinnbalken (1) senkrecht zu und neben den senkrechten Rohren angeordnet ist und daß der in der Tragplatte (4) angelegte Schmelzekanal (8A) durch jeweils eine Stichleitung (8) an die Verteilerleitung (7) angeschlossen ist.

15. Spinnbalken (1) nach mindestens einem der Ansprüche 1 bis 13,
**dadurch gekennzeichnet, daß**
die Schmelzezuführleitung im Spinnbalken (1) in eine Mehrzahl von Stichleitungen (8) gleicher Länge verzweigt ist, die jeweils an einen in einer Tragplatte (4) angelegten Schmelzekanal (8A) angeschlossen sind.

16. Spinnbalken (1) nach Anspruch 14,
**dadurch gekennzeichnet, daß**
die Verteilerleitung (7) höher liegt als der Einlaß der Stichleitung (8) in die Tragplatte (4), wobei die Stichleitung (8) zwischen Verteilerleitung (7) und Tragplatte (4) mit Gefälle verlegt ist.

17. Spinnbalken (1) nach mindestens einem der Ansprüche 1 bis 16,
**dadurch gekennzeichnet, daß**
der Spinnbalken (1) ein im Querschnitt kreiszylindrisches Gefäß (2) nach Art eines Kessels mit stirnseitig geschlossenen Böden, vorzugsweise Klöpperböden, ist.

18. Spinnbalken (1) nach mindestens einem der Ansprüche 1 bis 16,
**dadurch gekennzeichnet, daß**
der Spinnbalken (1) einen im wesentlichen rechteckigen Querschnitt hat und an beiden Stirnseiten gasdicht verschlossen ist.

19. Spinnbalken (1) nach Anspruch 17 oder 18,
**dadurch gekennzeichnet, daß**
die Verteilerleitung (7) der Schmelzezuführleitung durch eine der Stirnseiten des Spinnbalkens (1) gasdicht hindurchgeführt ist.

20. Spinnbalken (1) nach Anspruch 1,
**dadurch gekennzeichnet, daß**
die senkrechten Rohre an den Durchdringungen des Gefäßes (2) an ihren Enden am Außenumfang direkt oder indirekt gas- und druckdicht eingeschweißt sind.

21. Spinnbalken (1) nach mindestens einem der Ansprüche 1 bis 20,
**dadurch gekennzeichnet, daß**
jedes senkrechte Rohr aus zwei Rohrabschnitten, nämlich einem unteren und einem oberen Rohrabschnitt besteht, die jeweils koaxial auf die Ober- und Unterseite der Tragplatte (4) aufgesetzt und mit dieser gas- und druckdicht verbunden sind.

22. Spinnbalken (1) nach Anspruch 21,
**dadurch gekennzeichnet, daß**
der untere Rohrabschnitt als Montagerohr (3) dient und mit der Wand des Gefäßes (2) verschweißt ist, daß in die obere Bohrung der Gefäßwand (2) ein Montagering (6), dessen Innendurchmesser mit geringem Montagespiel dem Außendurchmesser des als Verbindungsrohr (5) dienenden oberen Rohrabschnitts entspricht, eingesetzt, auf das Verbindungsrohr (5) aufgeschoben und mit der Gefäßwand (2) einerseits und dem oberen Ende des Verbindungsrohrs (5) andererseits am Umfang verschweißt ist.

23. Spinnbalken (1) nach Anspruch 22,
**dadurch gekennzeichnet, daß**
jeweils in die untere Bohrung der Wand des Gefäßes (2) ein Montagering (28) eingeschweißt ist, der an seinem in das Gefäß (2) reichenden Ende einen radial nach innen gerichteten Dichtbund aufweist, daß auf das freie Ende des if Montagerohrs (3) vor der Montage ein Gewindering (27) mit Außengewinde (30) aufgesetzt und gasdicht mit diesem verbunden ist, daß der Gewindering (27) an seinem hinteren Ende einen weiteren Dichtbund aufweist, der mit dem Dichtbund des Montagerings (28) zusammenwirkt und mit Hilfe einer in dem Montagering (28) mit geringem Spiel geführten Ringmutter (29) und eines zwischen die Dichtbunde gelegten Dichtringes (31) gegen den Dichtbund des Montageringes (28) dichtend anpreßbar ist.

24. Spinnbalken (1) nach einem der Ansprüche 1 bis 23,
**dadurch gekennzeichnet, daß**
zur Beheizung der schmelzeführenden Bauteile, wie Schmelzezuführleitung, Schmelzedosierpumpe (10 bis 15), Tragplatte (4), Düsentopf (16), mittels eines als Sattdampf vorliegenden Heizmediums (25) eine Zuleitung (34) für den Heizmitteldampf sowie eine Ableitung (35) für das anfallende Kondensat an dem Gefäß (2) angeschlossen sind (Fig. 1).

25. Spinnbalken (1) nach einem der Ansprüche 1 bis 23,
**dadurch gekennzeichnet, daß**
zur Beheizung der schmelzeführenden Bauteile, wie Schmelzezuführleitung, Schmelzedosierpumpe (10 bis 15), Tragplatte (4), Düsentopf (16), mittels eines als Sattdampf vorliegenden Heizmediums (25) ein sich in Längsrichtung des Gefäßes (2) erstreckender Kondensatsammelraum (36) vorgesehen ist, in dem eine Heizvorrichtung (26), vorzugsweise eine elektrische Widerstandsheizvorrichtung, angeordnet ist (Fig. 5 bis 8).

26. Spinnbalken (1) nach Anspruch 25,
**dadurch gekennzeichnet, daß**
der Kondensatsammelraum in dem Gefäß (2) gebildet ist (Fig.8).

27. Spinnbalken (1) nach Anspruch 25,
**dadurch gekennzeichnet, daß**
der Kondensatsammelraum (36) tiefer liegt als die Spinndüsenplatte (24) (Fig. 5 bis 7).

28. Verfahren zur Herstellung eines Spinnbalkens (1) nach mindestens einem der Ansprüche 1 bis 26,
**dadurch gekennzeichnet, daß**
zunächst die in einer Reihe hintereinander angeordneten, die schmelzeführenden Bauteile aufnehmenden senkrechten Rohre nach dem Einbau der Tragplatten (4) durch Stichleitungen (8) mit der Verteilerleitung (7) gas- und druckdicht verbunden werden,
daß die daraus gebildete Baueinheit in das einseitig verschlossene Gefäß (2) hineingeschoben wird,
daß das Gefäß (2) verschlossen wird und die Verteilerleitung (7) durch den Boden nach außen geführt wird
und daß die freien Enden der senkrechten Rohre an den vorgesehenen Durchdringungen des Gefäßes (2) am Rohrumfang mit der Gefäßwand direkt oder unter Verwendung eines Montageringes (6) indirekt derart verschweißt werden, daß die senkrechten Rohre in axialer Richtung zur Montage des Düsentopfes (16) und des Pumpenantriebs (15) frei zugänglich bleiben.

29. Spinnanlage mit einem Spinnbalken (1) nach einem der Ansprüche 1 bis 27,
**dadurch gekennzeichnet, daß**
zwei Spinnbalken (1) in Rücken-an-Rücken-Anordnung und symmetrisch zu einer vertikalen Symmetrieebene angeordnet sind,
daß ein Querluft-Blasschacht (49A, 40B) mittig und - in Spinnrichtung gesehen - unterhalb der Spinnbalken (1) vorgesehen ist
und daß die Spulspindeln (44) der Aufspuleinrichtungen, auf denen die von den Spinndüsenplatten (24) abgezogenen Filamentfäden in Form von Spulen (45) aufgewickelt werden, sowie die zwischen den Spinndüsenplatten (24) und den Spul
spindeln (44) gegebenenfalls angeordneten Fadenabzug- und -liefereinrichtungen mit ihren Längsachsen parallel zueinander und parallel zu den in den Spinnbalken (1) angeordneten Reihen der senkrechten Rohre vorliegen.

## Claims

1. A spinning beam (1) for melt-spinning of man-made fibers which takes the form of a gas-tight container (2) penetrated by a plurality of vertical pipes, there being fastened in each pipe a spinneret pot (16) which is closed in a downward direction by a spinneret body (24), and each spinneret pot (16) being connected by a melt metering pump (10 to 15) to a melt supply line, having the characterizing features:
a supporting plate (4) is fastened in the middle region of each pipe filling the cross section of said pipe;
the melt metering pump (10 to 15) is fastened to the supporting plate (4);
the spinneret pot (16) is fastened below the supporting plate (4);
the melt supply line is connected to a melt channel (8A) installed in the supporting plate (4), and the melt channel (8A) is connected by the melt-metering pump (10 to 15) in a pressure-tight manner to the spinneret pot (16).

2. Spinning beam (1) according to claim 1, **characterized in that** the melt metering pump (10 to 15) is disposed - viewed in spinning direction - below the supporting plate (4).

3. Spinning beam (1) according to claim 2, **characterized in that** the spinneret pot (16) is connected to the melt metering pump (10 to 15) by a threaded (17) or bayonet joint, preferably screw-connected by a projection (17B) to a pump plate (12).

4. Spinning beam (1) according to claim 2, **characterized in that** the spinneret pot (16) is fastened by a threaded (17) or bayonet joint to the inner periphery of the pipe.

5. Spinning beam (1) according to claim 3 or 4, **characterized in that** the spinneret pot (16) comprises the spinneret body (24) and, above the latter, a distribution plate (22), a filter insert (21), a sealing diaphragm (20) and a pressure piston (18), which loads the sealing diaphragm and is axially movable in the spinneret pot (16).

6. Spinning beam (1) according to claim 5, **characterized in that** a mixing insert, preferably a statically acting mixing element (19), is disposed in a central axial bore of the pressure piston (18).

7. Spinning beam (1) according to claim 1, **characterized in that** the melt metering pump (10 to 15) is disposed - viewed in spinning direction - above the supporting plate (4).

8. Spinning beam (1) according to claim 7, **characterized in that** the spinneret pot (16) is connected to the supporting plate by a threaded (17) or bayonet joint, preferably screw-connected by a projection (41) to the supporting plate (4).

9. Spinning beam (1) according to claim 7, **characterized in that** the spinneret pot (16) is fastened by a threaded (17) or bayonet joint to the inner periphery of the pipe.

10. Spinning beam (1) according to claim 8 or 9, **characterized in that** the spinning pot (16) comprises the spinneret body (24) and, above the latter, a distribution plate (22), a filter insert (21), a sealing diaphragm (20) and a pressure piston (18), which loads the sealing diaphragm and is axially movable in the spinneret pot (16).

11. Spinning beam (1) according to claim 10, **characterized in that** a mixing insert, preferably a statically acting mixing element (19), is disposed in a central axial bore of the pressure piston (18).

12. Spinning beam (1) according to at least one of claims 1 to 11, **characterized in that** the drive shaft (15) of the melt metering pump (10 to 15) lies parallel relative to the pipe axis and projects up beyond the edge of the vertical pipe.

13. Spinning beam (1) according to claim 12, in conjunction with at least one of claims 2 to 6, **characterized in that** the drive shaft (15) of the melt metering pump (10 to 15) penetrates the supporting plate (4) in the axial direction.

14. Spinning beam (1) according to at least one of claims 1 to 13, **characterized in that** the melt supply line is a distribution line (7) which is disposed in the spinning beam (1) at right angles and adjacent to the vertical pipes and that the melt channel (8A) installed in the supporting plate (4) is connected by in each case one branch line (8) to the distribution line (7).

15. Spinning beam (1) according to at least one of claims 1 to 13, **characterized in that** the melt supply line in the spinning beam (1) is divided into a plurality of branch lines (8) of equal length, which are connected in each case to a melt channel (8A) installed in a supporting plate (4).

16. Spinning beam (1) according to claim 14, **characterized in that** the distribution line (7) is positioned higher than the inlet of the branch line (8) into the supporting plate (4), the branch line (8) being laid with a gradient between distribution line (7) and supporting plate (4).

17. Spinning beam (1) according to at least one of claims 1 to 16, **characterized in that** the spinning beam (1) is a kettle type container (2) having a circular-cylindrical cross section and bases closed at the end face, preferably dished boiler ends.

18. Spinning beam (1) according to at least one of claims 1 to 16, **characterized in that** the spinning beam (1) has a substantially rectangular cross section and is closed in a gas-tight manner at both end faces.

19. Spinning beam (1) according to claim 17 or 18, **characterized in that** the distribution line (7) of the melt supply line extends in a gas-tight manner through one of the end faces of the spinning beam (1).

20. Spinning beam (1) according to claim 1, **characterized in that** the vertical pipes at the points where they penetrate the container (2) are welded in at their ends at the outer periphery directly or indirectly in a gas and pressure-tight manner.

21. Spinning beam (1) according to at least one of claims 1 to 20, **characterized in that** each vertical pipe comprises two pipe portions, namely a bottom and a top pipe portion, which are each mounted coaxially onto the top and underside of the supporting plate (4) and connected to the latter in a gas- and pressure-tight manner.

22. Spinning beam (1) according to claim (21), **characterized in that** the bottom pipe portion serves as an assembly pipe (3) and is welded to the wall of the container (2), that a mounting ring (6) having an inside diameter corresponding with a slight assembly clearance to the outside diameter of the top pipe portion serving as a connecting pipe (5), is inserted into the top hole of the container wall (2), slipped onto the connecting pipe (5) and welded at the periphery to the container wall (2), on the one hand, and the top end of the connecting pipe (5), on the other hand.

23. Spinning beam (1) according to claim 22, **characterized in that** a mounting ring (28), which at its end extending into the container (2) has a sealing collar directed radially inwards, is welded in each case into the bottom hole of the wall of the container (2), that prior to assembly a threaded ring (27) with external thread (30) is mounted onto the free end of the assembly pipe (3) and connected to the latter in a gas-tight manner, that the threaded ring (27) at its rear end has a further sealing collar, which cooperates with the sealing collar of the mounting ring (28) and is pressable sealingly against the sealing collar of the mounting ring (28) with the aid of a ring nut (29), which is guided with slight play in the mounting ring (28), and a sealing ring (31) inserted between the sealing collars.

24. Spinning beam (1) according to one of claims 1 to 23, **characterized in that** for heating the melt-carrying structural parts, such as melt supply line, melt metering pump (10 to 15), supporting plate (4), spinneret pot (16), by means of a heating medium (25) present in the form of saturated steam, a supply line (34) for the heating medium steam and an outlet (35) for the condensate which arises are connected to the container (2) (Fig. 1).

25. Spinning beam (1) according to one of claims 1 to 23, **characterized in that** for heating the melt-carrying structural parts, such as melt supply line, melt metering pump (10 to 15), supporting plate (4), spinneret pot (16), by means of a heating medium (25) present in the form of saturated steam, a condensate collecting chamber (36) extending in a longitudinal direction of the container (2) is provided, in which a heating device (26), preferably an electrical resistance heating device, is disposed (Figs. 5 to 8).

26. Spinning beam (1) according to claim 25, **characterized in that** the condensate-collecting chamber is formed in the container (2) (Fig. 8).

27. Spinning beam (1) according to claim 25, **characterized in that** the condensate-collecting chamber (36) is positioned lower than the spinneret body (24) (Figs. 5 to 7).

28. Method of manufacturing a spinning beam (1) according to at least one of claims 1 to 26, **characterized in that** first the vertical pipes, which are disposed in a row one behind the other and accommodate the melt-carrying structural parts, after installation of the supporting plates (4) are connected by branch lines (8) in a gas- and pressure-tight manner to the distribution line (7), that the structural unit thus formed is inserted into the container (2) which is closed at one end, that the container (2) is closed and the distribution line (7) is run out through the base and that the free ends of the vertical pipes at the intended penetration points of the container (2) are welded at the pipe periphery to the container wall directly or indirectly using a mounting ring (6) in such a way that the vertical pipes remain freely accessible in an axial direction for mounting the spinneret pot (16) and the pump drive (15).

29. Spinning installation having a spinning beam (1) according to one of claims 1 to 27, **characterized in that** two spinning beams (1) are arranged back to back and symmetrically relative to a vertical plane of symmetry, that a lateral ventilation shaft (49A, 40B) is provided centrally and - viewed in spinning direction - below the spinning beams (1) and that the bobbin cases (44) of the take-up devices, on which the filament yarns drawn off from the spinneret bodies (24) are wound in the form of bobbins (45), as well as the yarn take-off and delivery devices optionally disposed between the spinneret bodies (24) and the spool spindles (44) lie with their longitudinal axes parallel to one another and parallel to the rows of vertical pipes disposed in the spinning beams (1).

## Revendications

1. Rampe de filature (1) pour le filage en fusion de fibres synthétiques, qui est réalisée en tant que récipient (2) étanche au gaz lequel récipient (2) est pénétré par une pluralité de tuyaux perpendiculaires, dans chaque tuyau étant fixé un pot de filière (16) qui vers le bas est fermé par une plaque à filière (24) et chaque pot de filière (16) étant relié par l'intermédiaire d'une pompe doseuse de matière en fusion (10 à 15) respective avec une conduite d'alimentation de matière en fusion, présentant les caractéristiques suivantes :
Une plaque d'appui (4) garnissant la section transversale est fixée dans chaque tuyau dans sa zone médiane ;
la pompe doseuse de matière en fusion (10 à 15) est fixée au niveau de la plaque d'appui (4) ; le pot de filière (16) est fixé en-dessous de la plaque d'appui (4) ;
la conduite d'alimentation de matière en fusion est reliée à un canal de matière en fusion (8A) réalisé dans la plaque d'appui (4), et le canal de matière en fusion (8A) est relié à l'intermédiaire de la pompe doseuse de matière en fusion (10 à 15) au pot de filière (16) de manière à résister à la pression.

2. Rampe de filature (1) selon la revendication 1, **caractérisée en ce que** vu en direction de filage la pompe doseuse de matière en fusion (10 à 15) est agencée au dessous de la plaque d'appui (4).

3. Rampe de filature (1) selon la revendication 2, **caractérisée en ce que** le pot de filière (16) est relié à la pompe doseuse de matière en fusion (10 à 15) à l'intermédiaire d'une liaison à filetage (17) ou d'une liaison du type à baïonnette, qu'il est de préférence vissé avec une saillie (17B) à une plaque de pompe (12).

4. Rampe de filature (1) selon la revendication 2, **caractérisée en ce que** le pot de filière (16) est fixé à la périphérie interne du tuyau par une liaison à filetage (17) ou une liaison du type à baïonnette.

5. Rampe de filature (1) selon la revendication 3 ou 4, **caractérisée en ce que** le pot de filière (16) comporte la plaque à filière (24) et agencée au-dessus de cette dernière une plaque à distribution (22), une cartouche filtrante (21), une membrane d'étanchéité (20) et un piston de pression (18) exerçant une contrainte sur cette dernière et étant movible axialement dans le pot de filière (16).

6. Rampe de filature (1) selon la revendication 5, **caractérisée en ce que** une garniture mélangeuse, de préférence un élément mélangeur à action statique (19) est agencée dans un trou foré, axial et centré du piston de pression (18).

7. Rampe de filature (1) selon la revendication 1, **caractérisée en ce que** la pompe doseuse de matière en fusion (10 à 15) est agencée au-dessus de la plaque d'appui (4), vu en direction de filage.

8. Rampe de filature (1) selon la revendication 7, **caractérisée en ce que** le pot de filière (16) est relié à la plaque d'appui au moyen d'une liaison à filetage (17) ou d'une liaison du type à baïonnette, de préférence vissé avec une saillie (41) à la plaque d'appui (4).

9. Rampe de filature (1) selon la revendication 7, **caractérisée en ce que** le pot de filière (16) est fixé au moyen d'une liaison à filetage (17) ou d'une liaison du type à baïonnette à la périphérie interne du tuyau.

10. Rampe de filature (1) selon la revendication 8 ou 9, **caractérisée en ce que** le pot de filière (16) comporte la plaque à filière (24) et agencée au-dessus de cette dernière une plaque à distribution (22), une cartouche filtrante (21), une membrane d'étanchéité (20) et un piston de pression (18) exerçant une contrainte sur cette dernière et étant movible axialement dans le pot de filière (16).

11. Rampe de filature (1) selon la revendication 10, **caractérisée en ce que** une garniture mélangeuse, de préférence un élément mélangeur à action statique (19) est agencée dans un trou foré, axial et centré du piston de pression (18).

12. Rampe de filature (1) selon au moins une des revendications 1 à 11, **caractérisée en ce que** l'arbre menant (15) de la pompe doseuse de matière en fusion (10 à 15) est agencé de telle manière que l'axe soit parallèle par rapport à l'axe du tuyau et que vers le haut il dépasse le bord du tuyau perpendiculaire.

13. Rampe de filature (1) selon la revendication 12 prise en considération avec au moins une des revendications 2 à 6, **caractérisée en ce que** l'arbre menant (15) de la pompe doseuse de matière en fusion (10 à 15) pénètre la plaque d'appui (4) en direction axiale.

14. Rampe de filature (1) selon au moins une des revendications 1 à 13, **caractérisée en ce que** la conduite d'alimentation de matière en fusion est une conduite de distribution (7) qui est agencée dans la rampe de filature (1) de façon perpendiculaire par rapport à et à coté des tuyaux perpendiculaires et **en ce que** le canal de matière en fusion (8A) réalisé dans la plaque d'appui (4) est relié à la conduite de distribution (7) par respectivement une conduite de dérivation (8).

15. Rampe de filature (1) selon au moins une des revendications 1 à 13, **caractérisée en ce que** dans la rampe de filature (1) la conduite d'alimentation de matière en fusion est ramifiée en une pluralité de conduites de dérivation (8) de même longueur qui sont raccordées respectivement à un canal de matière en fusion (8A) réalisé dans la plaque d'appui (4).

16. Rampe de filature (1) selon la revendication 14, **caractérisée en ce que** la conduite de distribution (7) est plus haute que l'orifice d'admission de la conduite de dérivation (8) dans la plaque d'appui (4), la conduite de dérivation (8) étant disposée avec déclivité entre la conduite de distribution (7) et la plaque d'appui (4).

17. Rampe de filature (1) selon au moins une des revendications 1 à 16, **caractérisée en ce que** la rampe de filature (1) est un récipient (2) du type chaudron qui en section transversale est de forme cylindrique circulaire avec des fonds fermés frontalement, de préférence avec des fonds torosphériques.

18. Rampe de filature (1) selon au moins une des revendications 1 à 16, **caractérisée en ce que** la rampe de filature (1) a une section transversale de forme sensiblement rectangulaire et qu'aux deux faces frontales elle est fermée de façon étanche au gaz.

19. Rampe de filature (1) selon la revendication 17 ou 18, **caractérisée en ce que** la conduite de distribution (7) de la conduite d'alimentation de matière en fusion est guidée de façon étanche au gaz à travers l'une des faces frontales de la rampe de filature (1).

20. Rampe de filature (1) selon la revendication 1, **caractérisée en ce que** au niveau des pénétrations du récipient (2) les tuyaux perpendiculaires sont soudés directement ou indirectement à leurs extrémités à la périphérie extérieure de façon étanche au gaz et à la pression.

21. Rampe de filature (1) selon au moins une des revendications 1 à 20, **caractérisée en ce que** chaque tuyau perpendiculaire est constitué de deux sections de tuyaux, à savoir d'une section inférieure et d'une section supérieure, lesquelles sections sont posées respectivement de façon coaxiale sur les faces supérieure et inférieure de la plaque d'appui (4) et qui sont liées à celle-ci de façon étanche au gaz et à la pression.

22. Rampe de filature (1) selon la revendication 21, **caractérisée en ce que** la section inférieure de tuyau sert de tuyau de montage (3) et est soudé à la paroi du récipient (2), **en ce que** dans le trou foré supérieur de la paroi de récipient (2) un anneau de montage (6) est introduit dont le diamètre intérieur correspond avec jeu de montage faible au diamètre extérieur de la section supérieure de tuyau servant de tuyau de raccord (5), est enfilé sur le tuyau de raccord (5) et est soudé à la périphérie à la paroi de récipient (2) d'une part et à l'extrémité supérieure du tuyau de raccord (5) d'autre part.

23. Rampe de filature (1) selon la revendication 22, **caractérisée en ce que** respectivement dans le trou foré inférieur de la paroi du récipient (2) un anneau de montage (28) est soudé qui au niveau de son extrémité s'étendant dans le récipient (2) présente un collet d'étanchéité étant dirigé radialement vers l'intérieur, **en ce que** avant le montage une bague filetée (27) avec filet extérieur (30) est placée sur l'extrémité libre du tuyau de montage (3), la bague filetée (27) étant reliée de manière étanche au gaz avec celui-ci, **en ce que** la bague filetée (27) présente un autre collet d'étanchéité à son extrémité arrière qui coopère avec le collet d'étanchéité de l'anneau de montage (28) et qui au moyen d'un écrou à anneau (29) mené avec un jeu faible dans l'anneau de montage (28) et d'un anneau d'étanchéité (31), disposé entre les collets d'étanchéité, peut être pressé de manière étanche contre le collet d'étanchéité de l'anneau de montage (28).

24. Rampe de filature (1) selon l'une des revendications 1 à 23, **caractérisée en ce que** pour le chauffage des pièces de construction conduisant la matière en fusion comme la conduite d'alimentation de matière en fusion, la pompe doseuse de matière en fusion (10 à 15), la plaque d'appui (4), le pot de filière (16) au moyen d'un milieu chauffant, se présentant sous forme de vapeur saturée (25), une conduite (34) pour la vapeur de moyen de chauffage ainsi qu'une évacuation (35) pour le condensat en résultant est raccordée au récipient (2) (fig. 1).

25. Rampe de filature (1) selon l'une des revendications 1 à 23, **caractérisée en ce que** pour le chauffage des pièces de construction conduisant la matière en fusion comme la conduite d'alimentation de matière en fusion, la pompe doseuse de matière en fusion (10 à 15), la plaque d'appui (4), le pot de filière (16) au moyen d'un milieu chauffant se présentant sous forme de vapeur saturée (25) il est prévu une chambre de collection de purge (36) s'étendant en direction longitudinale du récipient (2) et dans laquelle est agencé un dispositif de chauffage (26), de préférence une résistance chauffante (fig. 5-8).

26. Rampe de filature (1) selon la revendication 25, **caractérisée en ce que** la chambre de collection de purge est formée dans le récipient (fig. 8).

27. Rampe de filature (1) selon la revendication 25, **caractérisée en ce que** la chambre de collection de purge (36) est plus basse que la plaque à filière (24) (fig. 5 à 7).

28. Procédé destiné à la fabrication d'une rampe de filature (1) selon au moins une des revendications 1 à 26, **caractérisé en ce que** après le montage des plaques d'appui (4) d'abord les tuyaux perpendiculaires disposés en ligne recevant les pièces de construction conduisant la matière en fusion sont reliés de manière étanche au gaz et à la pression à la conduite de distribution (7) par des conduites de dérivation (8), **en ce que** l'unité de construction en résultante est glissée dans le récipient (2) fermé d'un coté, **en ce que** le récipient (2) est fermé et que la conduite de distribution (7) est guidée à travers le fond vers l'extérieur et **en ce que** les extrémités libres des tuyaux perpendiculaires sont soudés à la périphérie du tuyau directement ou indirectement en employant un anneau de montage (6) à la paroi de récipient au niveau des pénétrations prévues du récipient (2) de telle manière que pour le montage du pot de filière (16) et de l'entraînement de pompe (15) les tuyaux perpendiculaires restent librement accessibles.

29. Installation de filature avec une rampe de filature (1) selon l'une des revendications 1 à 27, **caractérisée en ce que** deux rampes de filature (1) sont agencées en agencement de dos à dos et symétriquement par rapport à un plan de symétrie vertical, **en ce que** une cheminée d'aération latérale (49A, 40B) est prévue au centre et - vu en direction de filage - au-dessous de la rampe de filature (1) et **en ce que** les broches de bobinage (44) des dispositifs de bobinage, sur lesquels les fils des filaments tirés des plaques de filière (24) sont bobinés en forme de bobines (45) ainsi que les dispositifs de tirage et d'alimentation de fil agencés le cas échéant entre les plaques de filière (24) et les broches de bobinage (44) se présentent de façon parallèle l'un à l'autre avec leurs axes longitudinaux et parallèles aux alignements des tuyaux perpendiculaires agencés dans les rampes de filature (1).
